# EUROPÄISCHE PATENTSCHRIFT

(11) **EP 0 150 879 B1**
(45) Veröffentlichungstag und Bekanntmachung des Hinweises auf die Patenterteilung: **24.07.1991**
(21) Anmeldenummer: 85200055.3
(22) Anmeldetag: 21.01.1985
(51) Int. Cl.: H01B 11/18, H01B 7/34

(54) **Flammwidriges koaxiales Hochfrequenzkabel**
Flame resistant coaxial high frequency cable
Câble à haute fréquence coaxial ininflammable

(30) Priorität: 27.01.1984 DE 3402762
(43) Veröffentlichungstag der Anmeldung: 07.08.1985
(73) Patentinhaber: Philips Patentverwaltung GmbH, 22335 Hamburg (DE); Philips Electronics N.V., 5621 BA Eindhoven (NL)
(72) Erfinder: Ditscheid, Hans Leo, D-5060 Bergisch-Gladbach 2 (DE); Burger, Walter, D-5067 Kürten-Herweg (DE)
(74) Vertreter: Koch, Ingo

(56) Entgegenhaltungen:
- EP-A- 0 116 754

## Beschreibung

Die Erfindung bezieht sich auf ein flammwidriges koaxiales Hochfrequenzkabel, bestehend aus einem zylindrischen Innenleiter, aus einer den Innenleiter umgebenden Isolierung, aus einem die Isolierung umgebenden flexiblen, zylindrischen Außenleiter und einem den Außenleiter umgebenden Schutzmantel.

Für viele Einsatzzwecke werden auch an Hochfrequenzkoaxialkabel erhöhte Anforderungen in bezug auf das Verhalten im Brandfall gestellt. Neben der Anforderung nach Halogenfreiheit aller verwendeten Werkstoffe müssen flammwidrige Kabel eine Prüfung bestehen, bei der die Kabel in einer ebenen Anordnung auf einer vertikal aufgestellten Metalleiter montiert und in einem Spezialofen unter Zwangsbelüftung während 20 Minuten mit 850°C beflammt werden. Die Kabel dürfen dabei nicht durch Weiterleitung des Brandes nach der Beflammung abbrennen.

Damit Kabel derart hohen Anforderungen genügen, ist es bei Nachrichten- und Energiekabeln üblich, für die Isolierung der Adern und für den Schutzmantel relativ hochgefüllte Werkstoffe, vornehmlich auf der Basis von Aluminiumoxidhydrat, zu verwenden. Zusätzlich werden vielfach Bandierungen aus Glas, Glimmer oder einem Verbund aus Glas und Glimmer zwischen der sog. Kabelseele und dem Schutzmantel eingesetzt.

Ferner ist es bei Nachrichten- und Energiekabeln üblich, zwischen der Kabelseele und dem Schutzmantel einen Zwischenmantel aus extrem hochgefülltem Material anzuordnen, an den keine besonderen Anforderungen bezüglich der mechanischen und elektrischen Eigenschaften gestellt werden.

Bei Hochfrequenzkoaxialkabeln können für die Kabelisolierung keine gefüllten Werkstoffe eingesetzt werden. Der Querschnitt des Isolierstoffes zwischen dem Innen- und dem Außenleiter ist im Vergleich zu den Isolierstoffquerschnitten bei nachrichten- und energietechnischen Kabeln wesentlich größer. Hinzu kommt, daß die klassischen Maßnahmen, wie die Bewicklung mit Glas- oder Glimmerbändern, versagen, weil diese keine ausreichende Sauerstoffbarriere gegenüber dem aus elektrischen Gründen eingesetzten Isolierstoff ergeben. Diese Isolierstoffe bestehen aus Polyäthylen, das bei starker Erhitzung quillt und vergast, was zum Platzen der Umhüllungen führt.

Der in Anspruch 1 definierten Erfindung liegt die Aufgabe zugrunde, für koaxiale Hochfrequenzkabel einen Aufbau anzugeben, mit dem einerseits die elektrischen Bedingungen erhalten bleiben und andererseits die Flammwidrigkeit soweit erhöht wird, daß die Kabel die einleitend angegebenen Prüfbedingungen erfüllen, ohne daß die Kabelkosten unermeßlich hoch werden und ohne daß sich die Kabelabmessung, d.h. der Querschnitt des Kabels, wesentlich vergrößert.

Ein flammwidriges koaxiales Hochfrequenzkabel hat gemäß der Erfindung auch bei Verwendung von Polyäthylen als Isolierstoff zwischen Innen- und Außenleiter gute Eigenschaften in bezug auf Brandsicherheit, wenn
a) die Isolierung aus einem halogenfreien Werkstoff besteht, der den Raum zwischen Innen- und Außenleiter zu weniger als 70 % ausfüllt,
b) der zylindrische Außenleiter mehrschalig ausgebildet, aus einer inneren auf der Isolierung aufliegenden und diese am ganzen Umfang umschließenden, achsparallel verlaufenden Metallfolie mit überlappenden Bandkanten, aus einer diese Folie umschließenden Bespinnung aus Metalldrähten mit einer optischen Bedeckung von 80 % und mehr und einer diese Drahtbespinnung konzentrisch umgebenden, äußeren Metallfolienbewicklung besteht, wobei sich die Bandkanten der äußeren Bewicklung um mindestens 25 % überdecken,
c) der den Außenleiter umschließende Schutzmantel aus einem flammwidrigen halogenfreien Werkstoff besteht, dessen Sauerstoffindex bei 20°C mindestens 35 % beträgt.

Vorteilhaft ist es, die Wanddicke w des Schutzmantels nach folgender Beziehung zu bemessen:
wobei
- d =: Durchmesser der Isolierung in mm
- LOI =: Sauerstoffindex des Schutzmantelmaterials bei 20°C in %
- F =: Füllfaktor des Isolierstoffes zwischen Innen- und Außenleiter
- w =: Schutzmantelwanddicke in mm bedeuten.

Durch die erfindungsgemäßen Maßnahmen wird zunächst erreicht, daß sich die Isolierung zwischen Innen- und Außenleiter bei Erwärmung ausdehnen kann, so daß nicht zwangsläufig und sofort ein sehr hoher Innendruck entsteht, weil für die Ausdehnung mindestens 30 % des Raumvolumens zwischen Innen- und Außenleiter zur Verfügung stehen. Zur Abdichtung, d.h. zur weitgehenden Verminderung, wenn nicht gar zur Verhinderung des Ausgasens der Isolierung und des Platzens des Außenleiters, besteht dieser aus mehreren Schichten, die einen dichten Abschluß bei hoher Festigkeit ergeben. Schließlich trägt der Schutzmantel zusammen mit der Aluminiumfolie im Außenleiter dazu bei, die Hitzeeinwirkung auf die Isolierung stark zu vermindern. Die äußere Aluminiumfolie spiegelt die Wärme dort zurück, wo der Schutzmantel auf- oder abplatzt.

Für die Isolierung zwischen Innen- und Außenleiter wird vorzugsweise verzelltes Polyäthylen mit einem Füllfaktor von etwa 50 % gewählt, um bei unveränderter Wellendämpfung zu kleinen Außenabmessungen zu kommen. Die über der Isolierung angeordnete längslaufende, überlappende Metallfolie ergibt im Vergleich zu einem Kabel, bei dem nur ein Geflecht als Außenleiter eingesetzt ist, eine weitere Verringerung des Durchmessers. Die längslaufende Folie ergibt zusammen mit der relativ dichten Drahtbespinnung eine gute Abdichtung gegen Sauerstoffzutritt nach innen und Polymeraustritt nach außen, denn die Folie stützt sich unter dem Expansionsdruck des Isolierstoffes gegen das dichte Geflecht ab.

Setzt man als Isolierung ein vorzugsweise durch energiereiche Strahlung vernetztes Material ein, so ist ein Ausfließen weitgehend vermieden. Das Material brennt nur langsam ab oder zersetzt sich am Ort, d.h. es fließt nicht in den Brandbereich nach.

Anhand einer schematischen Zeichnung, die ein Hochfrequenzkoaxialkabel im Schnitt zeigt, wird ein Ausführungsbeispiel beschrieben und Ausgestaltungsformen sowie weitere Wirkungen der erfindungsgemäßen Maßnahmen erläutert.

Das Hochfrequenzkabel besteht aus einem Innenleiter 1, der Isolierung 2, einem Außenleiter 3 und einem Schutzmantel 4.

Die Isolierung 2 ist aus einem Material gut geeigneter Dielektrizitätskonstante, vorzugsweise verzelltem Polyäthylen, aufgebaut. Anstelle des homogen verzellten Polyolefins kann auch eine andere geeignete Aufbauform gewählt werden.

Der Außenleiter 3 besteht aus einer längslaufenden Folie 31 vorzugsweise aus Aluminium, die an den Rändern überlappt und nach außen durch eine Bespinnung 32 abgedeckt ist. Zur Erzielung einer entsprechend hohen Festigkeit soll die optische Bedeckung dieser Bespinnung 80 % und mehr betragen. Diese Bespinnung 32 ist mit einer Folie 33 umwickelt, die ihrerseits vorzugsweise als Verbundfolie, bestehend aus zwei Metallfolien und einer zwischengelegten Kunststoffolie, aufgebaut ist. Es ist vorteilhaft, die Metallfolien zwischen 9 µm und 25 µm zu wählen und zwischen diese Folien dann eine Kunststofffolie in der Stärke zwischen 10µm und 40µm anzuordnen.

Der Schutzmantel 4 besteht aus zwei Teilhüllen 41 und 42 mit einem zwischengelegten Reißfaden 43. Die Teilhülle 41 stellt einen vollwertigen Schutzmantel dar, der wegen seiner konventionellen Wanddicke unverändert in Standard-Steckverbinder eingeschoben werden kann. Die äußere Teilhülle 42 kann mit Hilfe des eingelegten Reißfadens 43 leicht über die Bereiche entfernt werden, über die die Kabel minimale Abmessungen aufweisen müssen und die brandtechnisch weniger kritisch sind.

Die Teilhülle 42 des Schutzmantels besteht aus einem vernetzten oder thermoplastischen Werkstoff mit einem Oxigenindex von ≧ 35 %. Fügt man der Teilhülle 42 ein Treibmittel bei, das bei Beflammung vorzugsweise im Temperaturbereich von 150° bis 200° zerfällt und dabei den aufschmelzenden Mantelwerkstoff verzellt, so ergibt sich eine wesentlich gesteigerte Wärmedämmung.

Die Verwendung von Verbundfolie anstelle einer einfachen Metallfolie hat den Vorteil, daß die Dehnbarkeit wesentlich gesteigert wird. Anstelle einer Aluminiumfolie als Außenleiter könnte an sich auch eine Kupferfolie eingesetzt werden, jedoch hat Aluminium den Vorteil größerer Flexibilität und eines niedrigeren Preises.

## Patentansprüche

1. Flammwidriges koaxiales Hochfrequenzkabel, bestehend aus einem zylindrischen Innenleiter, aus einer den Innenleiter umgebenden Isolierung, aus einem die Isolierung umgebenden flexiblen, zylindrischen Außenleiter und einem den Außenleiter umgebenden Schutzmantel, dadurch gekennzeichnet, daß
a) die Isolierung aus einem halogenfreien Werkstoff besteht, der den Raum zwischen Innen- und Außenleiter zu weniger als 70 % ausfüllt,
b) der zylindrische Außenleiter mehrschalig ausgebildet, aus einer inneren auf der Isolierung aufliegenden und diese am ganzen Umfang umschließenden, achsparallel verlaufenden Metallfolie mit überlappenden Bandkanten, aus einer diese Folie umschließenden Bespinnung aus Metalldrähten mit einer optischen Bedeckung von 80 % und mehr und einer diese Drahtbespinnung konzentrisch umgebenden, äußeren Metallfolienbewicklung besteht, wobei sich die Bandkanten der äußeren Bewicklung um mindestens 25 % überdecken,
c) der den Außenleiter umschließende Schutzmantel aus einem flammwidrigen halogenfreien Werkstoff besteht, dessen Sauerstoffindex bei 20°C mindestens 35 % beträgt.

2. Koaxiales Hochfrequenzkabel nach Anspruch 1, dadurch gekennzeichet, daß die Wanddicke (w) des Schutzmantels nach folgender Beziehung bemessen ist: wobei
d = Durchmesser der Isolierung in mm
LOI = Sauerstoffindex des Schutzmantelmaterials bei 20°C in %
F = Füllfaktor des Isolierstoffes zwischen Innen- und Außenleiter
w = Schutzmantelwanddicke in mm bedeuten.

3. Koaxiales Hochfrequenzkabel nach Anspruch 1, dadurch gekennzeichnet, daß die Isolierung des Kabels und/oder der Schutzmantel aus vernetztem Kunststoff besteht.

4. Koaxiales Hochfrequenzkabel nach Anspruch 1 bis 3, dadurch gekennzeichnet, daß der Schutzmantel aus zwei Teilhüllen besteht und unter der äußeren ein Reißfaden angeordnet ist.

5. Koaxiales Hochfrequenzkabel nach Anspruch 1, dadurch gekennzeichnet, daß mindestens eine der verwendeten Metallfolien als Kunststoff-Metall-Verbundfolie ausgebildet ist.

6. Koaxiales Hochfrequenzkabel nach Anspruch 5, dadurch gekennzeichet, daß eine Verbundfolie aus mindestens zwei Metallfolien im Dickenbereich zwischen 9µm und 25µm besteht, zwischen denen eine Kunststoffolie im Dickenbereich von 10µm bis 40µm angeordnet ist.

7. Koaxiales Hochfrequenzkabel nach Anspruch 5 und 6, dadurch gekennzeichnet, daß die Metallfolienbewicklung für den Außenleiter aus Aluminium oder einer Aluminiumlegierung besteht.

8. Koaxiales Hochfrequenzkabel Anspruch 1 sowie 5 bis 8, dadurch gekennzeichnet, daß der Werkstoff mindestens einer der den Schutzmantel bildenden Hüllen ein bei Beflammung wirksames Treibmittel enthält.

## Claims

1. A flame-resistant coaxial high frequency cable consisting of a cylindrical inner conductor, an insulation surrounding the inner conductor, a flexible cylindrical outer conductor surrounding the insulation, and a protective sheath surrounding the outer conductor, characterized in that
a. the insulation consists of a halogen-free material which fills the space between the inner conductor and the outer conductor for less than 70%,
b. the cylindrical outer conductor is in the form of a multilayer consisting of an inner metal foil contiguous with the insulation and surrounding same circumferentially and extending parallel to the axis and having overlapping band edges, of a winding of metal wires surrounding said foil and having a visual coverage of 80% or more, and of an outer metal foil wrapping surrounding said wire winding concentrically, the band edges of the outer wrapping overlapping each other by at least 25%,
c. the protective sheath surrounding the outer conductor consists of a flame-resistant halogen-free material whose oxygen index at 20°C is at least 35%.

2. A coaxial high frequency cable as claimed in Claim 1, characterized in that the wall thickness (w) of the protective sheath is proportioned according to the following equation: where
d = diameter of the insulation in nm,
LOI = oxygen index of the protective sheath material at 20°C in %,
F = filling factor of the insulating material between the inner conductor and the outer conductor,
w = wall thickness of the protective sheath in nm.

3. A coaxial high frequency cable as claimed in Claim 1, characterized in that the insulation of the cable and/or the protective sheath consists of cross-linked synthetic resin.

4. A coaxial high frequency cable as claimed in Claims 1 to 3, characterized in that the protective sheath consists of two component sheaths and a slitting cord is provided underneath the outer sheath.

5. A coaxial high frequency cable as claimed in Claim 1, characterized in that at least one of the metal foils used consists of a synthetic resin-metal composite foil.

6. A coaxial high frequency cable as claimed in Claim 5, characterized in that a composite foil consists of at least two metal foils in a thickness range between 9 µm and 25 µm, between which a synthetic resin foil in a thickness range from 10 µm to 40 µm is provided.

7. A coaxial high frequency cable as claimed in Claims 5 and 6, characterized in that the metal foil wrapping for the outer conductor consists of aluminium or an aluminium alloy.

8. A coaxial high frequency cable as claimed in Claim 1 and Claims 5 to 8, characterized in that the material of at least one of the sheaths forming the protective sheath comprises a propellant which is effective upon contact with a flame.

## Revendications

1. Câble à haute fréquence coaxial ininflammable constitué par un conducteur intérieur cylindrique, un isolant entourant le conducteur intérieur, un conducteur extérieur cylindrique flexible entourant l'isolant et une gaine protectrice entourant le conducteur extérieur, caractérisé en ce que
a) l'isolant est constitué par un matériau exempt d'halogène et remplit l'espace compris entre les conducteurs intérieur et extérieur jusqu'à moins de 70%,
b) le conducteur extérieur cylindrique est sous forme de plusieurs "cuvettes", et constitué par une feuille métallique intérieure appliquée sur l'isolant et l'enfermant sur toute la périphérie, à axes parallèles présentant des côtés de bord chevauchants, par une enveloppe enfermant cette feuille et constituée par des fils métalliques à recouvrement optique de 80% et plus et par un enroulement de feuille métallique extérieur entourant concentriquement cette enveloppe de fil, les côtés de bord recouvrant l'enroulement extérieur d'au moins 25%,
c) la gaine protectrice enfermant le conducteur extérieur est constituée par un matériau exempt d'halogène ininflammable dont l'indice d'oxygène est d'au moins 35% à 20°C.

2. Câble à haute fréquence coaxial selon la revendication 1, caractérisé en ce que l'épaisseur de paroi (w) de la gaine protectrice selon la relation suivante est: expression dans laquelle
d = diamètre de l'isolant en mm
LOI = indice d'oxygène du matériau de la gaine protectrice à 20°C en %
F = facteur de remplissage de l'isolant entre les conducteurs intérieur et extérieur
w = épaisseur de paroi de la gaine protectrice en mm.

3. Câble à haute fréquence coaxial selon la revendication 1, caractérisé en ce que l'isolant du câble et/ou de la gaine protectrice est constitué par de la matière synthétique réticulée.

4. Câble à haute fréquence coaxial selon les revendications 1 à 3, caractérisé en ce que la gaine protectrice est constituée par deux enveloppes partielles et au-dessous de l'enveloppe partielle extrême est disposé un fil d'échirure.

5. Câble à haute fréquence selon la revendication 1, caractérisé en ce qu'au moins l'une des feuilles métalliques utilisées est sous forme d'une feuille composite en matière synthétique-métal.

6. Câble à haute fréquence coaxial selon la revendication 5, caractérisé en ce qu'une feuille composite est constituée par au moins deux feuilles métalliques présentant une épaisseur comprise entre 9 µm et 25 µm, entre lesquelles est disposée une feuille en matière synthétique d'une épaisseur comprise entre 10 µm et 40 µm.

7. Câble à haute fréquence coaxial selon les revendications 5 et 6, caractérisé en ce que l'enroulement de feuille métallique pour le conducteur extérieur est constitué par de l'aluminium ou un alliage d'aluminium.

8. Câble à haute fréquence coaxial selon la revendication 1, ainsi que 5 à 8, caractérisé en ce que le matériau d'au moins l'une des enveloppes constituant la gaine protectrice contient un agent de propulsion qui est actif lorsqu'il est exposé à des flammes.
